# FASCICULE DE BREVET EUROPEEN

(11) **EP 1 139 025 B1**
(45) Date de publication et mention de la délivrance du brevet: **17.08.2005**
(21) Numéro de dépôt: 01400698.5
(22) Date de dépôt: 16.03.2001
(51) Int. Cl.: F24B 1/191, F24B 15/00

(54) **Dispositif de rangement d'ustensiles de cheminée.**
Lagervorrichtung für Schornsteingeräte
Storage device for chimney tools

(30) Priorité: 24.03.2000 FR 0003745
(43) Date de publication de la demande: 04.10.2001
(73) Titulaire: Jumelin, Gérard, 50260 Rauville La Bigot (FR)
(72) Inventeur: Jumelin, Gérard, 50260 Rauville La Bigot (FR)
(74) Mandataire: Maillet, Alain

(56) Documents cités:
- US-A- 1 860 925
- US-A- 2 230 667
- US-A- 2 943 744
- US-A- 3 708 897

## Description

La présente invention se rapporte à un dispositif de rangement d'ustensiles de cheminée.

Actuellement, les ustensiles utilisables dans une cheminée, soit pincettes, balayettes, pelles, crochets, etc. sont simplement posés sur des crochets d'un support pourvu de pieds et posés soit dans l'âtre de la cheminée, soit au voisinage de celui-ci.

De tels dispositifs sont peu pratiques, risquent de tomber et lorsqu'ils sont posés en dehors de l'âtre, les cendres, adhérant aux ustensiles, risquent de tomber sur le sol.

Dans le brevet GB n° 530,334, on a proposé de prévoir dans la paroi de la cheminée une cavité dans laquelle est mobile un coulisseau supportant les ustensiles de sorte qu'ils peuvent être extraits de la cavité, celle-ci étant obturée par un volet.

Une telle disposition bien que très intéressante nécessite toute une construction qui est chère et qui ne peut s'adapter à toutes les cheminées. On connaît également par le document US-A-3 708 897 un indicateur destiné à avertir de l'état de fermeture de la trappe d'une cheminée. Celle-ci est pourvue sur une de ses parois extérieures d'une applique métallique destinée à supporter différents accessoires.

L'un des buts de la présente invention est de réaliser un dispositif simple, peu onéreux et très pratique.

Le dispositif réalise ce but par les caractéristiques de sa partie caractérisante.

Grâce à cette disposition, on peut fixer le dispositif soit à l'extérieur ou à l'intérieur de la cheminée et très facilement saisir les ustensiles.

Lorsqu'on remet en place les ustensiles, les cendres qui y adhèrent, peuvent être récupérées dans le bac récepteur.

De préférence, les moyens de suspension des ustensiles sont supportés par une tablette constituant une partie de rangement.

Suivant un détail constructif, la tablette est supportée par des consoles.

Afin de pouvoir aisément nettoyer et vider le bac récepteur, celui-ci peut comporter un réceptacle amovible.

Enfin, suivant une dernière caractéristique, le réceptacle est pourvu de moyens de préhension. de sa partie supérieure, des moyens de suspension des ustensiles et, à sa partie inférieure, un bac récepteur.

Grâce à cette disposition, on peut fixer le dispositif soit à l'extérieur ou à l'intérieur de la cheminée et très facilement saisir les ustensiles.

Lorsqu'on remet en place les ustensiles, les cendres qui y adhèrent, peuvent être récupérées dans le bac récepteur.

De préférence, les moyens de suspension des ustensiles sont supportés par une tablette constituant une partie de rangement.

Suivant un détail constructif, la tablette est supportée par des consoles.

Afin de pouvoir aisément nettoyer et vider le bac récepteur, celui-ci peut comporter un réceptacle amovible.

Enfin, suivant une dernière caractéristique, le réceptacle est pourvu de moyens de préhension.

L'invention va maintenant être décrite avec plus de détails en se référant à des modes de réalisation particuliers donnés à titre d'exemple seulement et représentés aux dessins annexés, dans lesquels :
Figure 1 est une vue en élévation de face du dispositif, selon l'invention.
Figure 2 est une vue en coupe suivant la ligne 2-2 de la figure 1.
Figure 3 est une vue en élévation de face d'une variante de réalisation de l'invention.
Figure 4 est une vue en coupe suivant la ligne 4-4 de la figure 3.

Le dispositif représenté aux figures 1 et 2 comprend une plaque de support 1 dont la partie inférieure est pourvue d'un bac récepteur 2, tandis qu'au voisinage de sa partie supérieure, ladite plaque est solidaire d'une tablette 4 constituant une partie de rangement et supportée par des consoles 7.

Entre les consoles 7 s'étend un moyen de suspension tel que des crochets 3 destinés à recevoir des ustensiles de cheminée tels que pelles 8, raclettes 9, balayettes 10, pincettes 11.

La plaque de support 1 est percée de quatre trous 12 destinés à permettre sa fixation contre une paroi à l'aide de vis 13 traversant les trous et se vissant dans ladite paroi.

La plaque support 1 a une largeur L et une hauteur h telles que le dispositif peut recevoir les ustensiles de cheminée les plus courants.

Le bac récepteur 2 a une profondeur P qui permet de recevoir les cendres et salissures diverses lorsque les ustensiles sont posés sur les crochets 3.

La tablette 4 permet le stockage d'un petit matériel utilisable dans une cheminée.

Aux figures 3 et 4, on a représenté une variante de réalisation et on a reporté, sur ces figures, les références utilisées sur les figures précédentes pour désigner les mêmes pièces, mais affectées de la lettre "a".

Dans ce mode de réalisation, le bac de réception 2 reçoit un réceptacle 14 pourvu d'un organe de préhension 15. Ainsi on peut facilement retirer le bac pour le nettoyer.

## Revendications

1. Dispositif de rangement d'ustensiles de cheminée tels que pinces, pincettes ou autres, le dispositif de rangement étant constitué d'une plaque support (1) pourvue de moyens pour sa fixation sur une paroi et comportant, au voisinage de sa partie supérieure, des moyens de suspension (3) destinés à supporter les ustensiles, **caractérisé en ce que** les moyens de suspension des ustensiles (3) sont disposés entre des consoles (7) prenant appui sur la plaque support (1), le dispositif de rangement étant pourvu à sa partie inférieure d'un bac récepteur (2).

2. Dispositif de rangement d'ustensiles de cheminée selon la revendication 1, **caractérisé en ce qu'**une tablette (4) est supportée par les consoles (7).

3. Dispositif de rangement d'ustensiles de cheminée selon la revendication 1 ou 2, **caractérisé en ce que** le bac récepteur (2) comporte un réceptacle amovible (14).

4. Dispositif de rangement d'ustensiles de cheminée selon la revendication 3, **caractérisé en ce que** le réceptacle est pourvu de moyens de préhension (15).

## Patentansprüche

1. Lagervorrichtung für Schornsteingeräte wie Klemmen, Federzangen oder dergleichen, wobei die Lagervorrichtung aus einer Tragplatte (1) besteht, die mit Mitteln für ihre Befestigung an einer Wand versehen ist, und die nahe an ihrem oberen Teil Aufhängemittel (3) zum Tragen der Geräte besitzt, **dadurch gekennzeichnet, dass** die Mittel zum Aufhängen der Geräte (3) zwischen Konsolen (7) angeordnet sind, welche auf der Tragplatte (1) aufliegen, wobei die Lagervorrichtung in ihrem unteren Teil mit einem Aufnahmebehälter (2) versehen ist.

2. Lagervorrichtung für Schomsteingeräte nach Anspruch 1, **dadurch gekennzeichnet, dass** die Konsolen (7) eine Platte (4) tragen.

3. Lagervorrichtung für Schomsteingeräte nach Anspruch 1 oder 2, **dadurch gekennzeichnet, dass** der Aufnahmebehälter (2) einen abnehmbaren Sammelbehälter (14) besitzt.

4. Lagervorrichtung für Schomsteingeräte nach Anspruch 3, **dadurch gekennzeichnet, dass** der Sammelbehälter mit Griffmitteln (15) versehen ist.

## Claims

1. Device for storing fireplace implements such as tongs or the like, the storage device consisting of a support plate (1) provided with means for fixing it to a wall and comprising, close to its top part, suspension means (3) intended to support the implements, **characterised in that** the implement suspension means (3) are disposed between brackets (7) bearing on the support plate (1), the storage device being provided at its bottom part with a receptor tray (2).

2. Fireplace implement storage device according to Claim 1, **characterised in that** a shelf (4) is supported by the brackets (7).

3. Fireplace implement storage device according to Claim 1 or 2, **characterised in that** the receptor tray (2) comprises a removable receptacle (14).

4. Fireplace implement storage device according to Claim 3, **characterised in that** the receptacle is provided with gripping means (15).
